# EUROPÄISCHE PATENTSCHRIFT

(11) **EP 0 322 735 B1**
(45) Veröffentlichungstag und Bekanntmachung des Hinweises auf die Patenterteilung: **04.03.1992**
(21) Anmeldenummer: 88121387.0
(22) Anmeldetag: 21.12.1988
(51) Int. Cl.: F24C 15/20, A21B 3/04

(54) **Backofen mit einer Einrichtung zur Wrasenabführung**
Oven with a device for removing fumes
Four de boulangerie avec un dispositif d'extraction de la buée

(30) Priorität: 23.12.1987 DE 8716911 U
(43) Veröffentlichungstag der Anmeldung: 05.07.1989
(73) Patentinhaber: Bosch-Siemens Hausgeräte GmbH, 81669 München (DE)
(72) Erfinder: Röhrl, Franz, Dipl.-Ing., D-8201 Obing (DE); Nitzinger, Karl, Dipl.-Ing., D-8225 Traunreut (DE); Thaler, Martin, Dipl.-Ing., D-8221 Teisendorf (DE)

(56) Entgegenhaltungen:
- EP-A- 0 085 178
- GB-A- 1 452 266
- US-A- 3 328 560
- US-A- 3 514 577
- US-A- 3 587 555
- US-A- 3 858 568

## Beschreibung

Die Erfindung bezieht sich auf einen Backofen gemäß dem Oberbegriff des Patentanspruches 1.

Bei derartigen Backöfen, insb. bei sogenannten Einbaubacköfen besteht das Problem, daß bei der Garbehandlung von fetthaltigen Nahrungsmitteln der aus dem Garraum nach außen abgeführte, aus einem Gemisch aus Wasserdampf, Fett und Geruchstoffen bestehende heiße Wrasen sich an kühleren Teilen in der Umgebung des Garraumes, insb. an angrenzenden Möbelteilen niederschlägt und einen sichtbaren Fettfilm hinterläßt. Man versucht diesem Problem zu begegnen, indem man den Wrasen über einen, eine katalytische Selbstreinigung bewirkenden sogenannten Nachverbrenner leitet und dann - vermischt mit kühlerer Luft aus der Umgebung des Garraumes - ins Freie ableitet. Solche Nachverbrenner sind teuer und verlieren nach längerer Betriebsdauer ihre Wirksamkeit. Bei einem bekannten Backofen gemäß US-A- 35 87 555 ist zwischen einer Wrasenauslaßöffnung einer Ofenkammer und einem Gebläse ein nach oben sich öffnender Strömungskanal vorgesehen, der in Längsrichtung von einem Fettfilter durchzogen ist. In mittlerer Höhe des Fettfilters ist ein Gebläse mit seiner Saugseite angeordnet und etwa in gleicher Höhe gegenüber des Gebläses und des Fettfilters befindet sich ein Wrasenableitkanal an der hinteren Begrenzung einer Ofenkammer, durch welchen Wrasenableitkanal hindurch der im Ofenraum entstehende Wrasen dem Fettfilter und dann dem Gebläse zugeführt wird. Es ergibt sich dabei insb. in bezug auf den fetthaltigen Wrasen eine bevorzugte Stelle am Fettfilter, an welcher der Wrasen durch das Fettfilter hindurchtritt und vom Gebläse gesammelt wird. Aufgrund dieser Strömungskonzentration sammelt sich an dieser Stelle die aus dem Wrasen ausgeschiedene fetthaltige Substanz und fließt oder tropft vom Fettfilter nach unten in einen unterhalb des Fettfilters angeordneten Fett-Auffangbehälters.

Der Erfindung liegt die Aufgabe zugrunde, einen Backofen der im Oberbegriff der Patentansprüche 1 und 2 genannten Art so auszugestalten, daß die Wirksamkeit und Handhabung der einrichtung zur Behandlung des Wrasens verbessert wird.

Diese Aufgabe wird erfindungsgemäß gelöst durch die im Kennzeichnungsteil der Patentansprüche 1 oder 2 genannten Maßnahmen. Vorteilhafte Ausgestaltungen der Erfindung ergeben sich aus den nachfolgenden Patentansprüchen.

Gemäß der Erfindung wird der aus dem Garraum austretende Wrasen über einen großflächigen Fettfilter geleitet, der aufgrund der Großflächigkeit eine große Aufnahmekapazität für das auszuscheidende Fett und daher eine lange Lebensdauer hat. Bei beiden alternativen Lösungen wird mit dieser Anordnung in beiden Kammern des Strömungskanals ein langer Weg für den Wrasen erzielt, was zu einer gleichmäßigen Filterwirkung über die gesamte Filterfläche führt. Ein solcher Fettfilter kann als Papierfilter, Papiervlies oder aus Streckmetall, Kunststoff oder dergleichen bestehen und z.B. mattenartig ausgebildet sein. Der Fettfilter kann leicht austauschbar in dem Gehäuseabschnitt oberhalb des Garraumes angeordnet sein, wo er bei horizontaler Anordnung aus der Frontseite des Backofengehäuses herausgezogen und als Nachrüstteil ausgewechselt werden kann. Der Wrasen wird hierbei mit kühlerer Nebenluft aus der Umgebung des Garraumes vermischt, wobei ein Mischungsverhältnis eingestellt wird, bei dem der Taupunkt möglichst unter der Raumtemperatur liegt. Die Vermischung erfolgt über ein Gebläse, das gleichzeitig als Kühlgebläse für die Reduzierung der Außentemperatur am Backofengehäuse dienen kann.

Die Erfindung ist anhand von in der Zeichnung dargestellten Ausführungsbeispielen nachstehend erläutert.

Es zeigt:
- Fig. 1 und 2: zwei unterschiedliche Ausführungsformen des erfindungsgemäßen Backofens in schematischer Schnittdarstellung,
- Fig. 3 und 4: zwei alternative Ausführungsbeispiele mit anders angeordnetem Gebläse.

In den Figuren 1 und 2 ist mit 1 eine Backofenmuffel bezeichnet, die durch eine Backofentür 2 verschließbar ist und die einen Garraum 3 umschließt. Die Backofenmuffel 1 ist eingebaut in ein Backofengehäuse 4, das oberhalb der Backofenmuffel 1 frontseitig mit Bedienelementen 5 und entsprechenden Anzeigeelementen versehen ist. Hinter einem sogenannten Prallblech 6 ist ein von einem nicht dargestellten Antriebsmotor angetriebenes Gebläserad 7 eines Umluftgebläses angeordnet, wobei die Prallwand 6 z.B. oben und unten bzw. seitliche Strömungsschlitze 8 und in Höhe des Gebläserades Ansaugöffnungen besitzt. An der Rückseite der Backofenmuffel 1 befindet sich ein nach oben gerichteter Wrasenableitkanal 9, durch den hindurch der bei Betrieb des Backofens entstehende heiße und fetthaltige Wrasen nach oben abströmen kann. Oberhalb der oberen Öffnung des Wrasenableitkanales 9 ist im Inneren des Backofengehäuses 4 ein Kühlgebläse 10 angeordnet, das durch einen ebenfalls nicht dargestellten Motor angetrieben wird. Während sich der Wrasenableitkanal 9 auf der Saugseite des Kühlgebläses 10 befindet, schließt sich an die Druckseite des Kühlgebläses 10 ein Strömungskanal 11 an, begrenzt durch Kanalwände 12.

Beim Ausführungsbeispiel gemäß Fig. 1 wird der Strömungskanal 11 in etwa horizontal durchzogen von einem großflächigen Fettfilter 13, der in an sich bekannter Weise so ausgebildet ist, daß er eine Durchströmung durch ein Gemisch aus Wrasen und normaler Umgebungsluft zuläßt und dabei eine Fettabscheidung bewirkt. In der Figur sind die Strömungsverhältnisse durch Pfeile verdeutlicht. Bei Betrieb des Backofens und bei geschlossener Backofentür 2 baut sich bei Erhitzung im Inneren des Garraumes ein Überdruck auf, der in Form des vorgenannten Wrasens durch den Wrasenableitkanal 9 hindurch entweicht, während durch den Spalt zwischen Backofentür und Muffelflansch Frischluft nachströmt. Der heiße Wrasen und eine bestimmte Menge von Nebenluft 14 aus dem Gehäuseraum bzw. aus der Umgebung des Backofengehäuses 4 wird durch das Kühlgebläse 10 angesaugt, vermischt und dabei vorzugsweise unter den Taupunkt der Raumtemperatur gekühlt, wonach dieses Luftgemisch gegen die Unterseite des großflächigen Fettfilters 13 gedrückt wird, dort gereinigt wird und durch eine frontseitige Ausblasöffnung 15 nach außen abgeführt wird. Die Ausblasöffnung 15 besitzt nach oben geneigte Strömungsleitflächen 16, wodurch die austretende Luftströmung nach oben geleitet wird und beispielsweise nicht die vor dem Backofen stehende Person belästigt. Der Strömungskanal 11 kann sich zumindest annähernd über die gesamte Breite des Backofengehäuses 4 erstrekken, wodurch eine sehr große Fläche des Fettfilters 13 erhalten wird. Der Fettfilter ist so ausgebildet, daß er als solcher oder aber als lösbarer Bestandteil eines nicht weiter dargestellten Tragrahmens frontseitig aus dem Backofengehäuse 4 herausziehbar und auswechselbar ist, ohne daß hierfür Werkzeuge benötigt werden. Die Menge der vom Kühlgebläse 10 angesaugten und mit dem Wrasen 18 vermischten Nebenluft kann beispielsweise durch eine steuerbare Klappe 17 eingestellt bzw. justiert werden.

Zum Unterschied zum Ausführungsbeispiel gemäß Fig. 1 wird beim Ausführungsbeispiel gemäß Fig. 2 das Wrasen/Luft-Gemisch an der Rückseite des Backofengehäuses nach oben abgeführt. Hierzu ist der Strömungskanal in zwei im wesentlichen horizontale Abschnitte 11a und 11b unterteilt mittels einer Zwischenwand 19. Das von dem Kühlgebläse 10 durch den Fettfilter 13' hindurchgedrückte und gereinigte Gemisch wird an der Gehäusefrontseite um im wesentlichen 180° umgelenkt und im zweiten Abschnitt 11b nach hinten geleitet, wo es an einem Luftaustritt 20 hindurch schräg nach oben austritt. Die Funktion der Zwischenwand 19 kann auch durch entsprechende Ausbildung des Fettfilters von diesem wahrgenommen werden. Auch bei diesem Ausführungsbeispiel ist vorgesehen, daß der Fettfilter zur Frontseite hin herausnehmbar ist.

Bei beiden Ausführungsbeispielen unterteilt der Fettfilter 13 bzw. 13′ den Strömungskanal 11 in eine untere Wrasenzuführkammer und in eine obere Wrasenabführkammer.

Zum Unterschied zu den Ausführungsbeispielen gemäß den Fig. 1 und 2, bei denen der Fettfilter 13 auf der Druckseite des Gebläses 10 angeordnet ist, befinden sich bei den Ausführungsbeispielen gemäß den Fig. 3 und 4 die Fettfilter 13 auf der Saugseite des Gebläses 10. Bei diesen Ausführungsbeispielen sind längere Wrasenableitkanäle 9' vorgesehen, die sich etwa bis in die Mitte des Hohlraumes oberhalb der Backofenmuffel 1 erstrecken. Das Gebläse 10 ist oberhalb des jeweiligen Wrasenableitkanales 9′ an der Rückseite des Backofengehäuses 4 angeordnet. Beim Ausführungsbeispiel gemäß Fig. 3 erstreckt sich der Fettfilter 13 schräg geneigt von einer Kanalwand 20 des Gebläses 10 zur frontseitigen Ausblasöffnung 15. Auch hier ist der Strömungskanal 11 unterteilt in zwei im wesentlichen horizontale Abschnitte, und zwar in einen Abschnitt 11c, der begrenzt ist durch den Fettfilter 13 nach unten hin und durch eine Zwischenwand 19 nach oben hin und der auf der Saugseite des Gebläses 10 liegt, und in einen oberen Abschnitt 11d, der an der Druckseite des Gebläses 10 liegt und zur Ausblasöffnung 15 hin führt.

Beim Ausführungsbeispiel gemäß Fig. 4 ist entsprechend Fig. 1 nur ein Strömungskanal 11e an der Saugseite des Gebläses 10 vorgesehen, der begrenzt wird vom Fettfilter 13 und der Zwischenwand 19. Hierbei wird der im Fettfilter 13 gereinigte Wrasen durch das Gebläse 10 unmittelbar dem rückseitigen Luftaustritt 20 zugeführt.

Bei beiden Ausführungsbeispielen gemäß Fig. 3 und 4 besteht der Vorteil, daß am Gebläse 10 bereits gereinigter Wrasen ankommt, so daß eine wesentliche Verschmutzung dieses Gebläses verhindert werden kann.

## Patentansprüche

1. Backofen mit einem verschließbaren Garraum (3), von dem aus ein Wrasenableitkanal (9) zu einem außerhalb des Garraumes mündenden Strömungskanal (11) geführt ist, in dem mittels eines Gebläses der Wrasen mit Luft von außerhalb des Garraumes vermischt und das Gemisch abgeführt wird, wobei innerhalb des Strömungskanales ein großflächiger Fettfilter (13) angeordnet ist, der in Breite und Länge dem Strömungskanal angepaßt ist und diesen in eine Wrasenzu- und eine Wrasenabführkammer unterteilt, **dadurch gekennzeichnet,** daß sich das Ende des Wrasenableitkanales (9) auf der Saugseite und der Anfang des Strömungskanales (11) auf der Druckseite des Gebläses (10) befinden und daß die Austrittsöffnung (15) der Wrasenabführkammer gegenüber dem Gebläse (10) versetzt angeordnet ist.

2. Backofen mit einem verschließbaren Garraum (3), von dem aus ein Wrasenableitkanal (9') zu einem außerhalb des Garraumes mündenden Strömungskanal (11,11c,11e) geführt ist, in dem mittels eines Gebläses der Wrasen mit Luft von außerhalb des Garraumes vermischt und das Gemisch abgeführt wird, wobei innerhalb des Strömungskanales ein großflächiger Fettfilter (13) angeordnet ist, der in Breite und Länge dem Strömungskanal angepaßt ist und diesen in eine Wrasenzu- und eine Wrasenabführkammer unterteilt, dadurch gekennzeichnet, daß sich das Ende des Wrasenableitkanales (9') und das Ende des Strömungskanales (11,11c,11e) auf der Saugseite des Gebläses (10), jedoch in Längsrichtung des Fettfilters (13) gegeneinander versetzt befinden.

3. Backofen nach Anspruch 1 oder 2, dadurch gekennzeichnet, daß Strömungskanal (11,11c,11e) und Fettfilter (13) im wesentlichen horizontal, vorzugsweise oberhalb des Garraumes (3) angeordnet sind.

4. Backofen nach einem der vorhergehenden Ansprüche, dadurch gekennzeichnet, daß der Fettfilter (13) in Verbindung mit einem Tragrahmen an dem Backofengehäuse (4) horizontal zur Frontseite herausziehbar und auswechselbar ist.

5. Backofen nach einem der vorhergehenden Ansprüche, dadurch gekennzeichnet, daß der Strömungskanal (11') aus zwei Abschnitten (11a,b,c,d) besteht.

6. Backofen nach Anspruch 5, dadurch gekennzeichnet, daß der dem Gebläse (10) unmittelbar nachgeordnete Abschnitt (11a,c) von der Geräterückseite im wesentlichen horizontal zur Gerätefrontseite und der zweite Abschnitt (11b,d) von dort zur Geräterückseite verläuft, wo sich die Austrittsöffnung (20) befindet.

7. Backofen nach Anspruch 6, dadurch gekennzeichnet, daß die Trennung der Abschnitte durch den Fettfilter (13) erfolgt.

## Claims

1. Baking oven with a closable cooking chamber (3), from which a vapour discharge duct (9) is led to a flow duct (11) which opens outside the cooking chamber and in which by means of a blower the vapour is mixed with air from outside the cooking chamber and the mixture led off, wherein arranged within the flow duct is a large-area fat filter (13) which is matched in width and length to the flow duct and divides this into a vapour entry chamber and a vapour exit chamber, characterised thereby that the end of the vapour discharge duct (9) and the start of the flow duct (11) are disposed on the suction side and on the pressure side, respectively, of the blower (10) and that the outlet open (15) of the vapour discharge chamber is arranged offset relative to the blower (10).

2. Baking oven with a closable cooking chamber (3), from which a vapour discharge duct (9') is led to a flow duct (11, 11c, 11e) which opens outside the cooking chamber and in which by means of a blower the vapour is mixed with air from outside the cooking chamber and the mixture led off, wherein arranged within the flow duct is a large-area fat filter (13) which is matched in width and length to the flow duct and divides thus into a vapour entry chamber and a vapour exit chamber, characterised thereby that the end of the vapour discharge duct (9') and the end of the flow duct (11, 11c, 11e) are disposed on the suction side of the blower (10), but offset relative to one another in longitudinal direction of the fat filter (13).

3. Baking oven according to claim 1 or 2, characterised thereby that flow duct (11, 11c, 11e) and fat filter (13) are arranged substantially horizontally, preferably above the cooking chamber (3).

4. Baking oven according to one of the preceding claims, characterised thereby that the fat filter (13), in conjunction with a carrier frame of the baking oven housing (4), is withdrawable horizontally to the front side and exchangeable.

5. Baking oven according to one of the preceding claims, characterised thereby that the flow duct (11) consists of two portions (11a, b, c, d).

6. Baking oven according to claim 5, characterised thereby, that the portion (11a, c) arranged directly downstream of the blower (10) extends substantially horizontally from the back side of the appliance to the front side of the appliance and the second portion (11b, d) from there to the back side of the appliance, where the outlet opening (20) is disposed.

7. Baking oven according to claim 6, characterised thereby that the separation of the portions is effected by the fat filter (13).

## Revendications

1. Four de boulangerie comportant une chambre de cuisson (3) qui peut être fermée, à partir de laquelle un conduit d'évacuation des vapeurs (9) mène à un conduit d'écoulement (11) débouchant à l'extérieur de la chambre de cuisson, à l'intérieur duquel on mélange, au moyen d'une soufflerie, la vapeur avec de l'air extérieur à la chambre de cuisson et on évacue le mélange, un filtre à graisses (13) de grande surface, dont la largeur et la longueur sont adaptées au conduit d'écoulement, étant disposé à l'intérieur du conduit d'écoulement, et celui-ci étant divisé en une chambre d'entrée et en une chambre de sortie des vapeurs, caractérisé en ce que la sortie du conduit d'évacuation des vapeurs (9) est située côté aspiration et l'entrée du conduit d'écoulement (11) est située côté refoulement de la soufflerie (10) et en ce que l'ouverture de sortie (15) de la chambre d'évacuation des vapeurs est décalée par rapport à la soufflerie (10).

2. Four de boulangerie comportant une chambre de cuisson (3) qui peut être fermée, à partir de laquelle un conduit d'évacuation des vapeurs (9') mène à un conduit d'écoulement (11, 11c, 11e) débouchant à l'extérieur de la chambre de cuisson, à l'intérieur duquel on mélange, au moyen d'une soufflerie, la vapeur avec de l'air extérieur à la chambre de cuisson et on évacue le mélange, un filtre à graisses (13) de grande surface, dont la largeur et la longueur sont adaptées au conduit d'écoulement, étant disposé à l'intérieur du conduit d'écoulement, et celui-ci étant divisé en une chambre d'entrée et en une chambre de sortie des vapeurs, caractérisé en ce que la sortie du conduit d'évacuation des vapeurs (9') et la sortie du conduit d'écoulement (11, 11c, 11e) sont situées côté aspiration de la soufflerie (10), mais sont décalées l'une par rapport à l'autre dans la direction longitudinale du filtre à graisses (13).

3. Four de boulangerie selon la revendication 1 ou 2, caractérisé en ce que le conduit d'écoulement (11, 11c, 11e) et le filtre à graisses (13) sont disposés essentiellement horizontalement , de préférence au -dessus de la chambre de cuisson (3).

4. Four de boulangerie selon l'une de revendications précédentes, caractérisé en ce que le filtre à graisses (13) monté sur un cadre-support sur la carrosserie du four (4) peut être extrait horizontalement vers l'avant et peut être remplacé.

5. Four de boulangerie selon l'une de revendications précédentes, caractérisé en ce que le conduit d'écoulement (11) est composé de deux parties (11a, b, c, d).

6. Four de boulangerie selon la revendication 5, caractérisé en ce que la partie (11a, c) située immédiatement derrière la soufflerie (10) s'étend essentiellement horizontalement de la face arrière vers la face avant de l'appareil et la deuxième partie (11b ,d) s'étend de là jusqu'à la face arrière où se trouve l'ouverture de sortie (20).

7. Four de boulangerie selon la revendication 6, caractérisé en ce que la séparation entre les parties est réalisée par le filtre à graisses (13).
